# EUROPÄISCHE PATENTANMELDUNG

(11) **EP 0 258 813 A1**
(43) Veröffentlichungstag der Anmeldung: **09.03.1988**
(21) Anmeldenummer: 87112421.0
(22) Anmeldetag: 26.08.1987
(51) Int. Cl.: F01N 3/28

(54) **Schüttgutkatalysator**

(30) Priorität: 02.09.1986 DE 3631392
(71) Anmelder: VEMAS Vertriebs- und Marketinggesellschaft m.b.h., D-8000 München 40 (DE)
(72) Erfinder: Bruner Vladimir, 8400 Regensburg (DE)
(74) Vertreter: Freiherr von Welser, Hubert

(57) **Zusammenfassung**

Schüttgutkatalysator zur Reinigung von Abgasen einer Brennkraftmaschine, der in deren Abgasleitung angeordnet ist und aus einem zylindrischen Gehäuse (25) besteht, in dem das Katalysatorbett (26) durch radial angeordnete Siebplatten (31, 32) eingeschlossen ist, von denen die eine (32) durch Einwirkung eines Ankers (34) aus ferromagnetischem Material und einer außerhalb der Abgasströmung vorgesehenen Magnetanordnung (20) axial verschiebbar ist.

## Beschreibung

Die Erfindung betrifft einen Schüttgutkatalysator zur Reinigung von Abgasen einer Brennkraftmaschine der in deren Abgasleitung angeordnet ist und ein durch eine zylindrische Wand eines Gehäuses und durch zu dieser radial angeordneten Siebplatten eingeschlossenes Katalysatorbett aufweist, wobei eine Siebplatte zum Ausgleich des betriebsbedingten Schwundes des körnigen Katalysatormaterials axial verschiebbar ist.

Das Problem derartiger Katalysatoren ist es, bei möglichst geringem Strömungswiderstand eine möglichst große Reaktionsoberfläche auf kleinstem Raum zu bieten, wobei unter Reaktionsoberfläche die katalytisch aktive Oberfläche zu verstehen ist. Bei porösen Festkatalysatoren ist der Strömungswiderstand kritisch, bei Wabenanordnungen bei günstigen Strömungsverhältnissen dagegen die Reaktionsoberfläche begrenzt. Bei Schüttgutkatalysatoren kann je nach Korngröße des körnigen Katalytmaterials ein günstiges Verhältnis zwischen angebotener Reaktionsoberfläche und Strömungswiederstand bei geringstem Raum erzielt werden, vor allem wenn die innere Reaktionsoberfläche der Körner groß ist. Die ist vor allem bei zeolithischem Material gegeben. Körniges Katalytmaterial hat aber den Nachteil, daß es sich im Betrieb unter Einwirkung der Pulsationen der Abgase der Brennkraftmaschine durch gegenseitigen Abrieb der Körner verbraucht, so daß bis zur Erschöpfung der Katalytwirkung ein beträchtlicher Schwund dieses Materials eintritt, wobei durch die dann entstehenden größeren Freiheitsgrade der einzelnen Körner sich dieser Effekt zunehmend verstärkt. Soweit nicht der Abrieb durch die Strömung des zu reinigenden Mediums ausgeblasen wird, tritt eine Verstopfung der Reaktionsoberflächen, insbesondere der inneren Oberflächen der Katalytpackung und damit eine zunehmende Minderung der Katalytleistung ein. Die Vibrationen, die durch die Auspuffstöße der Brennkraftmaschine erzeugt werden, verstärken sich wesentlich bei Landfahrzeugen durch die durch den Fahrbetrieb bedingten Erschütterungen. Daher wurde versucht, den Schwund der Schüttgutpackung durch elastisches Anpressen einer der radialen Siebplatten des Katalysatorbettes auszugleichen und damit die Katalysatorkörner immer unter einem gleich dichten Kontakt zu halten, um die relativen Bewegungen der Körner untereinander zu unterbinden. DE-OS 17 67 532 zeigt ein Beispiel einer Katalytpackung aus körnigem Material, bei dem dem Schwund des Katalysatormaterials räumlich keine Rechnung getragen ist.

In DE-PS 644 734 wurde bereits versucht, durch Federdruck auf ein Nachfüllbehältnis für das körnige Katalytmaterial eine gleichbleibende Füllung des Katalysatorbettes zu erreichen. Dies hat zwar den Vorteil, daß die einen Druck auf die Katalysatorpackung ausübende Feder einigermaßen außerhalb des Hitzebereichs des eigentlichen Katalysators liegt, doch ist eine solche Vorrichtung für Fahrzeuge allein aus Raumgründen ungeeignet und der ausgeübte Druck kann nur zu einem Nachfüllen, nicht aber zur Herstellung eines gleichbleibenden dichten Kontaktes der Körner unter sich ausreichen.

DE-OS 22 42 888 beschreibt eine außerhalb des eigentlichen Katalysators angeordnete Federanordnung, die axial auf die das Katalysatorbett begrenzenden Siebplatten einwirkt. Dadurch kann zwar die Feder aus dem Hitzbereich des Katalysators heraus verlegt werden, es erfodert dies aber eine radial Zu- und Abführung des heißen, zu reinigenden Mediums. Des weiteren sind Durchführungen für die den Anpreßdruck übermittelnden Gestänge mit der Wärmebelastung ausgesetzten Dichtungen notwendig, um Nebenluft auszuschließen. Außerdem erreicht die Wärmeleitung über das Gestänge bei vertretbaren Raumausdehnungen einer solchen Anlage in Kürze die Anpreßfedern. Allein wegen der bei diesem Vorschlag gegebenen räumlichen Bedingungen ist eine solche Anordnung für Fahrzeuge so gut wie völlig ausgeschlossen.

In DE-OS 23 10 843 ist eine weitere solche federbetriebene Anlage beschrieben, bei der die beiderseits axial veschiebbaren Siebplatten durch eine in der axialen Mitte des Katalysatorbettes angeordnete Zugfeder gegen die Katalysatorpackung gepreßt werden. Damit ist vermieden, daß Federgestänge die Gehäusewände durchsetzen müssen. Diese Zugfeder ist jedoch voll der Hitze des Abgasstromes ausgesetzt, die noch im Katalysator durch Verbrauch der Strömungsenergien gesteigert wird, so daß auch bei größerem Abstand der Brennkraftmaschine und die dadurch erreichbare Kühlung der Abgase mit Temperaturen über 800° C gerechnet werden muß. Das Federmaterial kann auf die Dauer jedenfalls solchen Wärmebelatungen nicht standhalten und derartige Katalysatoren haben sich daher im Betrieb nicht bewährt.

Aufgabe der Erfindung ist daher eine Vorrichtung, die die Katalysatorpackung aus körnigem Material im Katalysatorbett ohne Rücksicht auf die entstehende Wärmebelastung und ohne Öffnungen in den Wänden des Gehäuses für Gestänge im dauernden Betrieb entsprechend dem zunehmenden Schwund des Katalysatormaterials in gleichbleibend dichtem Kontakt der Körner des Katalysatormaterials erhalten kann. Aufgabe ist des weiteren eine solche Anordnung, die in Kraftfahrzeugen Verwendung finden kann, d. h. daß die den Schüttelbelastungen des Fahrbetriebes widersteht und eine räumliche Ausdehnung hat, die eine Montage an der Unterseite des Kraftfahrzeuges erlaubt.

Diese Aufgabe wird bei Schüttgutkatalysatoren der eingangs beschriebenen Art mit den in den Ansprüchen gegekennzeichneten Anordnungen gelöst.

Die Anordnung von Permanentmagneten an der Außenseite des Katalysators, insbesondere der Außenseite des Gehäuses für das Katalysatorbett ermöglicht es, den notwendigen Anpreßdruck ohne mechanische Durchgänge in der Gehäusewand auf die bewegliche Siebplatte auszuüben und alle Gefahren des Zutrittes von Nebenluft oder des Versagens von Dichtungen an den Durchführungen für Federgestänge zu vermeiden.

Die magnetischen Eigenschaften sowohl der Magneten wie des Ankermaterials werden durch die Wärmebelastung nicht aufgehoben oder gemindert. Es steht Magnetmaterial unter wirtschaftlichen Bedingungen zur Verfügung, das erheblich über 1000 °C liegende Termperaturen ohne für den vorliegenden Zweck beachtliche Minderungen seiner magnetischen Eigenschaften ausgesetzt werden kann, wie dies bei Anpreßfedern nicht möglich ist.

Das Katalysatorbett der vorgeschlagenen Anordnungen kann, wenn zeolithisches Katalytmaterial Verwendung findet, in seiner axialen Erstreckung verhältnismäßig kurz bei für Kraftwagenverhältnisse akzeptierbaren radialen Ausdehnungen gehalten werden, so daß der Strömungswiderstand so klein wie möglich bleibt. Ein Auswechseln der verbrauchten Katalysatorpackung ist durch Abnehmen des Auslaßrohres und der feststehenden Siebplatte ohne Schwierigkeit möglich, so daß ein Auswechseln des ganzen Katalysators bei Ausfall seiner Katalytwirkung nicht erforderlich ist. Das körnige Katalytmaterial kann dabei in vorgefertigten Packungen oder Patronen eingeschoben werden.

Ausführungsbeispiele der Erfindung werden im folgenden anhand der Zeichnungen beschrieben. Es zeigen
Fig. 1 einen schematischen Axialschnitt durch den erfindungsgemäßen Katalysator
Fig. 2 einen teilweisen Axialschnitt durch einen erfindungsgemäßen Katalysator
Fig. 3 eine Draufsicht auf den Katalysator gemäß Figur 2 in Strömungsrichtung
Fig. 4 einen Radialschnitt durch den Katalysator gemäß Figur 2 in Ebene IV - IV
Fig. 5 eine Draufsicht auf den Katalysator gemäß Figur 2 entgegen der Strömungsrichtung.

Bei dem in Figur 1 dargestellten Katalysator ist zwischen dem an die nicht dargestellte Auspuffleitung der Brennkraftmaschine angeschlossenen Einlaßrohr 1 für die ungereinigten Abgase und dem Auslaßrohr 2 für die gereinigten Abgase ein erweitertes zylindrisch koaxiales Gehäuse aus nicht magnetischem Material das mit körnigem Katalysatormaterial gefüllte Katalysatorbett 4 vorgesten. Dieses ist auslaßseitig durch die an ihrem Umfang an der Innenseite des Gehäuses angeschweißte Siebplatte in Form eines Lochbleches 5 abgeschlossen. Einlaßseitig ist eine axial verschiebbare Siebplatte in Form eines Lochbleches 6 angeordnet, die mit einem an seinem Umfang in der Zeichnung oberhalb dieses Lochbleches 6 vorgesehenen, an der Innenwand des Gehäuses 3 in axialer Richtung verschiebbaren Ringanker 7 aus ferromagnetischem Material verbunden ist. Dieser Ringanker 7 kann die Form eines Hohlzylinders haben oder, wie in der Zeichnung dargestellt, zu seiner Führung mit einem zylindrischen, an der Innenwand des Gehäuses 3 gleitenden Schlitten 8 aus ferromagnetischem Blech verbunden sein. Dieses Lochblech 6 schließt das Katalysatorbett einlaßseitig ab.

Im Bereich des Ringankers 7 sind außen an dem Gehäuse 3 mehrere stabförmige Permanentmagnete 9 angeordnet. Diese werden axial von um das Gehäuse 3 liegenden Ringen 10 und 11 aus ferromagnetischem Material gehalten, die im axialen Schnitt rechtwinklige Dreiecke bilden, die mit ihrer einen Kathede am Gehäuse 3, mit der anderen Kathede unter von den Schenkeln eines Spannringes 12 ausgeübten Druck gegen die Stirnseiten der Permanentmagneten 9 pressen.

Durch Einwirkung der Magneten 9 wird der Ringanker 7 und damit das Lochblech 6 in der Richtung der Auslaßseite verschoben, wobei der Gasdruck des eintretenden Abgases mitwirkt.

Die Ringe 10 und 11 haben vor allem die Aufgabe, die magnetischen Feldkräfte auf den Ringanker 9 bzw. den mit ihm eine magnetische Einheit bildenden Schlitten 8 zu übertragen und dabei den Spalt zwischen den Permanentmagneten 9 und dem Gehäuse 3 magnetisch zu überbrücken.

Die Permanentmagnete 9 sind in einer Höhe des Gehäuses 3 vorgesehen, die der Endlage des Lochbleches 6 bei Verbrauch des Katalytgranulats im Katalysatorbett 4 entspricht. Durch Verschieben der Permanentmagnete nach unten, das durch Öffnen des Spannringes 12 möglich ist, können die auf die Lochplatte 6 einwirkenden Magnetkräfte verstärkt werden.

Bei der in Figur 2 bis 5 dargestellten Ausführungsform sind die Permanentmagnete 20 im Bereich des Einlaßrohes 21 an einem um dieses gelegten und mit ihm mit einer ringförmigen Deckscheibe 22 verschweißten Mantel 23 angeordnet, der nach einer konischen Erweiterung 24 das Gehäuse 25 für das Katalysatorbett 26 bildet. Am linken Ende des Gehäuses 25 ist ein Flansch 27 vorgesehen, der mit einem Flansch 28 einer konischen Erweiterung 29 des Auslaßrohres 30 verschraubt ist. Das Katalysatorbett 26 ist auslaßseitig durch eine Siebplatte in Form eines Lochbleches 31 abgeschlossen, einlaßseitig durch eine Siebplatte in Form des Lochbleches 32. Beide Lochbleche 31 und 32 sind lose und axial verschiebbar aber mit ihrem Umfang dicht an der Innenseite des Gehäuses 25 anliegend. Die Siebplatte 31 ist nach Abschrauben des Auslaßrohres 30 an den Flanschen 27 und 28 zum Füllen bzw. Neuverfüllen des Katalysatorbettes 26 herausnehmbar. Es wird in seiner Lage als Abschluß des gefüllten Katalysatorbettes 26 von einem Distanzhalter 33 gesichert, der sich an der konischen Erweiterung 29 des Auslaßrohres 30 abstützt. Zwischen dem Einlaßrohr 21, das vor dem Katalysatorbett 26 endet, und dem Mantel 23 ist der hohlzylinderförmige Ringanker 34 an der Innenwand des Mantels 23 gleitend und axial verschiebbar angeordnet. An der Außenseite des Mantels 23, der aus nicht magnetischem Material besteht, sind fünfzehn stabförmige Permanentmagnete 20 vorgesehen. Diese Permanentmagnete 20 sind mit ihren Stirnflächen auslaßseiteig in Bohrungen in einem um den Mantel 23 gelegten und auf diesem axial verschiebbaren Ring 35 eingesetzt, mit ihren einlaßseitigen Stirnflächen in Bohrungen eines ebensolchen Ringes 36. Beide Ringe 35 und 36 bestehen aus ferromagnetischem Material und dienen gleichzeitig zur Einleitung der Magnetkräfte auf den Ringanker 34. Der einlaßseitige Ringe 36 weist eine manschettenförmige Verlängerung 37 auf, mit dem er am Mantel 23 durch Klemmschrauben 38 festlegbar ist. Zwischen den Magneten 20 sind axial gerichtete Spannschrauben 39 vorgesehen, die durch armförmige Flansche 39 der Deckscheibe 22 in dem verschiebbaren Ring 35 eingeschraubt sind und diesen gegen die Permanentmagnete und den feststehenden Ring 36 pressen.

Der Ringanker 34 stützt sich auslaßseitig bei 40 gegen ein sich innerhalb der konusförmigen Erweiterung 24 des Mantels 23 seinerseits konusförmig erweiterndes Rohr 41 ab, das mit seinem auslaßseitigem Rand 42 an dem Rand des Lochbleches 31 anliegt und dieses unter Wirkung der Permantentmagenten 20 gegen die Packung des Katalysatorbettes 26 drückt. Durch Verschieben des Ringes 37 nach Lösen der Klemmschrauben 39 kann die axiale Lage der Magneten unter entsprechender Einstellung der Spannschrauben 39 verändert und damit die Wirkung der Magneten 20 eingestellt werden.

### Bezugszeichenverzeichnis

### Figur 1

1 Zuführrohr
2 Auslaßrohr
3 Gehäuse
4 Katalysatorbett
5 unteres Lochblech
6 verschiebbares Lochblech
7 Ringanker
8 Schlitten
9 Permanentmagnete
10,11 Ringe
12 Spannring

### Figur 2 bis 5

20 Permanentmagnete
21 Einlaßrohr
22 ringförmige Deckscheibe
23 Mantel
24 konische Erweiterung
25 Gehäuse
26 Katalysatorbett
27,28 Flansche
29 konische Erweiterung
30 Auslaßrohr
31 auslaßseitiges Lochblech
32 einlaßseitiges Lochblech
33 Distanzhalter
34 Ringanker
35 verschiebbarer Ring
36 feststehender Ring
37 manschettenförmige Verlängerung
38 Klemmschrauben
39 Arme an 22
40 Ansatzpunkt
41 Rohr
42 auslaßseitiger Rand von 41

## Patentansprüche

1. Schüttgutkatalysator zur Reinigung von Abgasen einer Brennkraftmaschnie der in deren Abgasleitung angeordnet ist und ein durch eine zylindrische Wand eines Gehäuses und durch zu dieser radial angeordneten Siebplatten eingeschlossenen Katalysatorbett aufweist, wobei eine Siebplatte zum Ausgleich des betriebsbedingten Schwundes des körnigen Katalysatormaterials axial verschiebbar ist,
dadurch gekennzeichnet, daß die in Zuströmrichtung liegende bewegliche Siebplatte (6, 32) von dem Anker (7, 34) einer an der Außenseite des Katalysators angeordneten Magnetanordnung (9, 20) gegen die Füllung des Katalysatorbettes (4, 26) gepreßt wird.

2. Schüttgutkatalysator nach Anspruch 1,
dadurch gekennzeichnet, daß der Anker ein Ringanker (7) ist, der auf dem Rand der beweglichen Siebplatte (6) aufliegt.

3. Schüttgutkatalysator nach Anspruch 1, 2,
dadurch gekennzeichnet, daß der Ringanker (7) an einem an der Innenwand des Katalysatorgehäuses (3) gleitenden Schlitten (8) aus ferromagentischem Material befestigt ist.

4. Schüttgutkatalysator nach Anspruch 1, 2,
dadurch gekennzeichnet, daß der Ringaker (7, 34) ein Hohlzylinder ist.

5. Schüttgutkatalysator nach Anspruch 1, 4,
dadurch gekennzeichnet, daß der hohlzylinderförmige Ringanker (34) zwischen dem Einlaßrohr (21) für die zu reinigenden Abgase und einem um dieses Einlaßrohr (21) liegendem Mantel (23) angeordnet ist.

6. Schüttgutkatalysator nach Anspruch 1, 2, 3, 4, 5,
dadurch gekennzeichnet, daß die Magneten (9, 20) permanentmagneten sind.

7. Schüttgutkatalysator nach Anspruch 1, 2, 3, 4, 5, 6, 7,
dadurch gekennzeichnet, daß die Magnetanordnung (9, 20) aus einer Mehrzahl von Stabmagneten gesteht, die axial gerichtet um das Gehäuse (3) bzw. den Mantel (23) angeordnet sind.

8. Schüttgutkatalysator nach Anspruch 1, 7,
dadurch gekennzeichnet, daß die Magneten (9, 20) mit ihren Stirnseiten an Ringen liegen, die um das Gehäuse (3) bzw. den Mantel (23) liegen und aus ferromagnetischem Stahl bestehen.

9. Schüttgutkatalysator nach Anspruch 1,
dadurch gekennzeichnet, daß das Gehäuse (3) bzw. der Mantel (23) aus nicht magnetischem Material bestehen.

10. Schüttgutkatalysator nach Anspruch 1, 4, 5,
dadurch gekennzeichnet, daß die Magnetanordnung (20) und der Ringanker (34) in Strömungsrichtung der zu reinigenden Abgase vor der Erweiterung (24) des Gehäuses (25) des Katalysatorbettes (26) angeordnet sind und daß zwischen dem Ringanker (34) und der einlaßseitigen axial verschiebbaren Siebplatte (32) ein sich trichterförmig erweiterndes Rohr (41) zur Übertragung des Anpreßdruckes auf den Rand der Siebplatte (32) vorgesehen ist.
